# FASCICULE DE BREVET EUROPEEN

(11) **EP 1 797 488 B1**
(45) Date de publication et mention de la délivrance du brevet: **14.01.2009**
(21) Numéro de dépôt: 05804225.0
(22) Date de dépôt: 06.10.2005
(51) Int. Cl.: G08G 5/04

(54) **PROCEDE ET SYSTEME D'EVITEMENT POUR UN AERONEF**
AUSWEICHVERFAHREN UND -SYSTEM FÜR EIN FLUGZEUG
AVOIDANCE METHOD AND SYSTEM FOR AN AIRCRAFT

(30) Priorité: 08.10.2004 FR 0410613
(43) Date de publication de la demande: 20.06.2007
(73) Titulaire: AIRBUS France, 31060 Toulouse Cédex (FR)
(72) Inventeur: DAVEZE, Fabien, F-31100 Toulouse (FR); FOUCART, Vincent, 31300 TOULOUSE (FR); BOTARGUES, Paule, F-31000 Toulouse (FR); AVERSENG, Didier, F-31700 Blagnac (FR)
(74) Mandataire: Hauer, Bernard
(86) Numéro de dépôt international: PCT/FR2005/002460
(87) Numéro de publication internationale: WO 2006/040441

(56) Documents cités:
- EP-A- 0 545 473
- US-A- 3 530 465
- US-B1- 6 510 388
- JOHN S. DENKER: "See how it flies" [Online] 3 juin 2004 (2004-06-03), , XP002330050 Extrait de l'Internet: URL:http://www.av8n.com/how/htm/4forces.ht ml> le document en entier
- HENRY A.PEARSON: "Study of inadvertent speed increases in transport operation" [Online] 1953, , XP002330051 Extrait de l'Internet: URL:http://naca.larc.nasa.gov/digidoc/repo rt/tr/38/NACA-TR-1138.PDF> page 703 - page 704

## Description

La présente invention concerne un procédé et un système d'évitement pour un aéronef, en particulier un avion de transport.

Plus précisément, l'invention s'applique à un système d'évitement comportant un système d'anticollision qui est susceptible :
- de détecter un risque de collision avec un autre aéronef appelé aéronef intrus ci-après (c'est-à-dire qui réalise une intrusion dans l'espace proche de la position actuelle de l'aéronef considéré) ; et
- lors d'une telle détection, d'émettre une alarme et de déterminer des informations d'évitement précisées ci-dessous.

Une manoeuvre d'évitement d'un aéronef intrus est une manoeuvre délicate, puisque l'on demande à l'équipage d'éviter la trajectoire de l'aéronef intrus tout en gardant la maîtrise de son propre aéronef et de la trajectoire de ce dernier. Deux problèmes peuvent notamment surgir pendant une telle manoeuvre :
- le pilote pousse l'aéronef à la limite ou en dehors de son enveloppe de vol. Ceci déclenche d'autres alarmes qui viennent s'ajouter à l'alarme initiale ;
- le pilote quitte son plan de vol pour réaliser l'évitement. Il risque dans ce cas de croiser la trajectoire d'un troisième aéronef. Il en résulte souvent une perturbation du trafic aérien, en particulier dans les zones d'approche de grands aéroports.

On sait qu'un système d'anticollision, en particulier de type TCAS ("Traffic alert and Collision Avoidance System" en anglais, c'est-à-dire système d'alerte de trafic et d'évitement de collision), permet de surveiller les trajectoires des aéronefs à proximité de l'aéronef considéré et de représenter leurs positions respectives sur un écran de visualisation, par exemple de type ND ("Navigation Display" en anglais, à savoir écran de navigation).

Ce système d'anticollision repose sur un échange d'informations par l'intermédiaire de transpondeurs. A l'aide de l'altitude et de la distance, échangées par exemple toutes les secondes, ledit système d'anticollision calcule la trajectoire de tout aéronef intrus. Il estime alors le danger potentiel et calcule une manoeuvre appropriée pour l'éviter. Cette manoeuvre s'exécute uniquement dans le plan vertical.

Les aéronefs intrus sont généralement classés en plusieurs catégories suivant leur proximité. On distingue ainsi les alertes ou alarmes suivantes :
- une alerte de trafic ("Traffic Advisory" en anglais) qui permet de signaler les appareils qui sont entre 25 et 40 secondes de l'aéronef. Le pilote doit surveiller l'évolution des trajectoires de ces appareils, mais aucune manoeuvre ou limitation ne lui est imposée ; et
- une alarme ou alerte ferme (appelée alarme ci-après) ["Resolution Advisory" en anglais] qui prévient d'un danger proche (moins de 25 secondes). A partir des données relatives aux deux aéronefs (altitude, distance et vitesse), le système d'anticollision élabore deux manoeuvres possibles :
   ■ une première manoeuvre associée à une alerte préventive, qui consiste à maintenir la trajectoire courante ;
   ■ une seconde manoeuvre associée à une alarme corrective, qui consiste à exécuter une montée ou une descente à un taux défini par le système d'anticollision jusqu'à ce que le danger soit écarté. Cette manoeuvre s'effectue uniquement dans le plan vertical.

Lors d'une alarme ou alerte ferme de type "Resolution Advisory", une signalétique particulière est généralement présentée sur une échelle de vitesse verticale de l'écran primaire de pilotage de l'aéronef. Deux zones sont affichées sur cette échelle :
- une zone rouge qui représente une zone de vitesse verticale interdite ; et
- une zone verte dans laquelle le pilote doit placer la vitesse verticale de l'aéronef afin d'éviter l'aéronef intrus.

En cas d'alarme corrective, on demande au pilote de désengager le cas échéant le pilote automatique et d'effectuer la manoeuvre d'évitement manuellement. Il doit pour cela actionner le manche de commande pour placer la vitesse verticale dans la zone de sécurité verte précitée. Dans la pratique, on demande aux pilotes de suivre la vitesse verticale limite entre la zone rouge et la zone verte.

Cependant, l'expérience montre que le suivi d'une consigne de vitesse verticale n'est pas intuitif pour un pilote. En effet, la vitesse verticale n'est pas un paramètre primaire de pilotage, comme l'assiette ou la vitesse air par exemple. Les pilotes ont ainsi tendance à dépasser la consigne, ce qui peut entraîner :
- une forte variation du facteur de charge, qui nuit au confort et à la sécurité des passagers ;
- une variation brusque de la vitesse et de l'incidence, qui implique un risque de sortie de l'enveloppe de vol ; et
- un écart important de la trajectoire par rapport à la trajectoire initiale, qui perturbe le trafic aérien sur des zones de trafic dense.

Pour essayer de remédier à ces inconvénients, une solution connue préconise d'afficher sur l'écran primaire de pilotage une consigne d'évitement exprimée en assiette. Pour cela, la consigne de vitesse verticale est convertie en une valeur d'assiette, plus facile à asservir par le pilote. Cette représentation est connue sous le nom de "Pitch Cues" (indications d'assiette).

Toutefois, l'évitement manuel mis en oeuvre dans ce cas reste très dynamique et ne comble pas tous les problèmes précédemment évoqués (en particulier parce que les indications de tangage ou d'assiette sont calculées avec un gain relativement élevé pour inciter le pilote à réaliser une manoeuvre d'évitement rapide).

Document US3530465A décrit un système d'anticollision qui est susceptible de détecter un risque de collision avec un aéronef intrus et qui effectue une manoeuvre d'anticollision basée sur le facteur de charge.

La présente invention a pour objet de remédier à ces inconvénients. Elle concerne un procédé d'évitement permettant d'empêcher lors de l'évitement en vol d'un aéronef intrus des variations brusques de facteur de charge, en réalisant une manoeuvre optimale et un asservissement précis sur la valeur de consigne appropriée. Le procédé d'évitement est décrit dans la revendication 1.

A cet effet, selon l'invention, ledit procédé d'évitement pour un aéronef comportant un système d'anticollision qui est susceptible :
- de détecter un risque de collision avec au moins un aéronef intrus ; et
- lors d'une telle détection, d'émettre une alarme (à savoir une alarme corrective ou une alerte préventive telles que précitées) et de déterminer des informations d'évitement,
   est remarquable en ce que, lors de l'émission d'une alarme :
   a) on détermine automatiquement, à partir d'informations d'évitement correspondantes, au moins des consignes d'évitement qui permettent d'éviter toute collision si elles sont appliquées à l'aéronef, pour ce faire, on détermine, à partir desdites informations d'évitement, des premières consignes qui sont exprimées en terme de vitesse verticale et qui permettent d'éviter une collision ; et
   b) on transmet automatiquement ces consignes d'évitement à au moins un moyen d'aide à l'évitement.

A l'étape a), on transforme ces premières consignes en consignes correspondantes exprimées en terme de facteur de charge de manière à former lesdites consignes d'évitement. De préférence, pour transformer lesdites premières consignes (qui sont exprimées en terme de vitesse verticale) en consignes d'évitement (qui sont exprimées en terme de facteur de charge), on utilise l'expression suivante :
NZcom = K.(VZcourante - VZcible)
dans laquelle :
- NZcom représente la valeur du facteur de charge commandé, qui est utilisée pour guider l'aéronef ;
- VZcourante est la valeur de la vitesse verticale courante de l'aéronef ;
- VZcible est la valeur d'une vitesse verticale cible ; et
- K est une variable dépendant de la vitesse courante de l'aéronef.

En outre :
- dans une première variante, on détermine lesdites premières consignes de manière à se rapprocher au maximum d'une vitesse verticale nulle, tout en respectant lesdites informations d'évitement, comme précisé ci-dessous ; et
- dans une seconde variante, on détermine lesdites premières consignes de manière à minimiser l'écart entre la trajectoire d'évitement de l'aéronef et la trajectoire initiale (avant l'alarme).

Selon l'invention, à l'étape b), on transmet automatiquement ces consignes NZcom à un directeur de vol qui met en oeuvre un mode d'affichage permetant d'afficher lesdites consignes NZcom de facteur de charge.

Dans un premier mode de réalisation, à l'étape b), on transmet automatiquement les consignes d'évitement à un dispositif de guidage automatique de l'aéronef, qui est susceptible de mettre en oeuvre un mode de guidage permettant de guider automatiquement l'aéronef conformément à des consignes d'évitement reçues, lorsqu'un pilote automatique est engagé et que ledit mode de guidage est déclenché.

Ainsi, grâce à l'utilisation d'un dispositif de guidage automatique, on est en mesure de remédier aux inconvénients précités dus à un évitement manuel mis en oeuvre directement par le pilote. En effet, la présente invention permet ainsi d'éviter les variations brusques de facteur de charge, en réalisant une manoeuvre optimale et un asservissement précis sur la consigne. Ceci se traduit par un meilleur confort pour les passagers, une plus grande marge de sécurité vis-à-vis de l'enveloppe de vol, un éloignement minimal par rapport à l'altitude de consigne et donc une perturbation réduite du trafic aérien.

On sait qu'un dispositif de guidage automatique assure d'excellentes performances pour toutes captures et tous maintiens de consignes et une meilleure reproductibilité que les pilotes. Aussi, la manoeuvre réalisée par un dispositif de guidage automatique est plus confortable et plus proche de la consigne que celle réalisée manuellement par un pilote.

De plus, une manoeuvre automatique permet de délester le pilote d'une tâche de pilotage (manoeuvre d'évitement) qui a été faite manuellement jusqu'ici, ce qui lui laisse notamment plus de temps pour identifier le ou les aéronefs intrus lors de cette situation à fort stress.

On notera que dans le cadre de la présente invention :
- on appelle "alarme" une alarme ou alerte ferme de type "Resolution Advisory" précité. Une telle alarme peut être une alerte préventive ou une alarme corrective ; et
- lorsqu'il y a lieu de distinguer entre les deux types d'alarme, on le précise spécifiquement.

Dans une première variante de réalisation, lors de l'émission d'une alarme, si le pilote automatique est préalablement engagé :
- on affiche un message pour avertir un pilote de l'alarme ; et
- ledit mode de guidage (mis en oeuvre par ledit dispositif de guidage automatique) est déclenché lorsque le pilote actionne un moyen d'actionnement prévu à cet effet.

En outre, dans une seconde variante de réalisation préférée, lors de l'émission d'une alarme, si le pilote automatique est préalablement engagé, ledit mode de guidage est déclenché automatiquement par l'émission de cette alarme. Ceci permet de délester le pilote de ce déclenchement et ainsi de toute la procédure d'évitement. Dans ce cas, avantageusement, ledit mode de guidage est susceptible d'être arrêté par le pilote, par l'actionnement d'un moyen d'actionnement approprié prévu à cet effet.

En outre, avantageusement :
- dans une première variante, lors de l'émission d'une alarme, si le pilote automatique n'est pas engagé, ledit mode de guidage est déclenché automatiquement lorsqu'un pilote engage ledit pilote automatique ; et
- dans une seconde variante, si le pilote automatique n'est pas engagé, il s'engage automatiquement et ledit mode de guidage est déclenché automatiquement lors de l'émission d'une alarme.

De plus, de façon avantageuse, si une alarme corrective est remplacée par une alerte préventive, un mode de guidage préalablement déclenché reste en fonctionnement.

Par ailleurs, dans un mode de réalisation particulier, un mode de guidage préalablement déclenché est arrêté automatiquement, lorsque l'une des situations suivantes se présente :
- le pilote dégage ledit pilote automatique ;
- le pilote déclenche un autre mode de guidage ;
- le système d'anticollision émet un signal de fin d'alarme.

En variante ou en complément du premier mode de réalisation précité (selon lequel le moyen d'aide à l'évitement comporte un dispositif de guidage automatique), dans un second mode de réalisation, à l'étape b), on transmet automatiquement les consignes d'évitement à un directeur de vol qui met en oeuvre un mode d'affichage permettant d'afficher des informations représentatives desdites consignes d'évitement, lorsqu'il est engagé et que ledit mode d'affichage est déclenché. De préférence, lesdites informations représentent des consignes de facteur de charge.

Lorsque ce second mode de réalisation est utilisé en variante audit premier mode de réalisation, on fournit au pilote les informations lui permettant de réaliser un évitement manuel, en suivant les consignes de pilotage affichées.

Bien entendu, ce second mode de réalisation peut également être utilisé en complément dudit premier mode de réalisation. Dans ce cas, la manoeuvre d'évitement est réalisée automatiquement au moyen dudit dispositif de guidage automatique, mais le pilote peut la surveiller et décider à tout moment de reprendre cette manoeuvre manuellement, en bénéficiant alors d'une continuité d'affichage sur le directeur de vol lors du changement de mode de pilotage.

Les différents modes de déclenchement du mode d'affichage mis en oeuvre par le directeur de vol peuvent être déduits de façon analogue à ceux précités du mode de guidage mis en oeuvre par le dispositif de guidage automatique.

On notera que, lorsque le pilote dégage le pilote automatique, on sort du mode de guidage préalablement déclenché et on déclenche un mode d'affichage sur un directeur de vol ou on le maintient engagé s'il l'était déjà.

Avantageusement, lors de l'émission d'une alerte préventive :
- si on est initialement dans un mode de guidage susceptible de faire varier la vitesse verticale de l'aéronef, on engage un mode de maintien de vitesse verticale guidant vers la vitesse verticale courante de l'aéronef ; et
- si on est initialement dans un mode de guidage garantissant une vitesse verticale constante, on maintient ce mode de guidage.

De plus, de façon avantageuse, lors de l'émission d'une alarme corrective, on engage un mode spécifique guidant vers une valeur cible de vitesse verticale.

En outre, avantageusement, lors de l'émission d'une alarme :
- si on est initialement dans un mode de guidage latéral, on maintient ce mode de guidage latéral ; et
- si initialement aucun mode de guidage latéral n'est engagé, on engage un mode de maintien du cap courant.

Par ailleurs, de façon avantageuse, lors de l'émission d'une alarme, on engage un système de contrôle automatique de la poussée des moteurs de l'aéronef dans un mode de maintien de vitesse, et ceci quel que soit l'état initial dudit système de contrôle automatique de la poussée.

Par ailleurs, avantageusement, lors de l'émission d'une alerte préventive, pour la sortie d'une manoeuvre d'évitement lorsque le système d'anticollision émet un signal de fin d'alarme, on maintient les modes de guidage utilisés lors de cette manoeuvre d'évitement.

De plus, de façon avantageuse, lors de l'émission d'une alarme corrective, pour la sortie d'une manoeuvre d'évitement lorsque le système d'anticollision émet un signal de fin d'alarme, on engage un mode permettant de rejoindre la trajectoire initiale. Pour cela, de façon préférée :
- longitudinalement, on engage un mode de maintien de vitesse verticale et on arme un mode de capture d'altitude de manière à capturer une altitude cible lorsque cette dernière sera atteinte par l'aéronef de façon à rejoindre la trajectoire initiale ; et
- latéralement, on maintient le mode de guidage courant.

En outre, avantageusement, lors d'un changement d'alarme au cours d'une manoeuvre d'évitement, on réinitialise la manoeuvre.

Par ailleurs, avantageusement, lors de l'émission d'une alerte préventive, si un mode de capture d'altitude est armé, il est maintenu armé.

De plus, de façon avantageuse, lors de l'émission d'une alarme corrective, si un mode de capture d'altitude est armé :
- si une valeur prédéterminée "0 pieds/minute" ("Oft/min" en anglais) n'est pas dans un domaine de vitesse verticale interdit, ledit mode de capture d'altitude est maintenu armé ;
- sinon, il est désarmé.

Par ailleurs, avantageusement, lors de l'émission d'une alerte préventive, un mode d'évitement est présenté au pilote comme armé, et ceci selon une première présentation particulière.

De plus, de façon avantageuse, lors de l'émission d'une alarme corrective, un mode d'évitement est présenté au pilote comme engagé, et ceci selon une seconde présentation particulière.

La présente invention concerne également un système d'évitement pour un aéronef, en particulier un avion de transport civil. Le système d'évitement est décrit dans la revendication 32.

Selon l'invention, ledit système d'évitement du type comportant un système d'anticollision qui est susceptible :
- de détecter un risque de collision avec au moins un aéronef intrus ; et
- lors d'une telle détection, d'émettre une alarme et de déterminer des informations d'évitement,
   est remarquable en ce qu'il comporte de plus :

- des moyens de calcul (faisant de préférence partie d'un pilote automatique) pour déterminer automatiquement lors de l'émission d'une alarme, à partir d'informations d'évitement reçues dudit système d'anticollision, au moins des consignes d'évitement qui permettent d'éviter toute collision si elles sont appliquées à l'aéronef, lesdits moyens de calcul comportant des moyens pour déterminer, à partir desdites informations d'évitement, des premières consignes qui sont exprimées en terme de vitesse verticale et qui permettent d'éviter une collision ; et
- au moins un moyen d'aide à l'évitement qui est relié auxdits moyens de calcul.

Ledits moyens de calcul comportent, de plus, des moyens pour transformer ces premières consignes en consignes correspondantes exprimées en terme de facteur de charge de manière à former lesdites consignes d'évitement.

Ledit moyen d'aide à l'évitement comporte un directeur de vol qui met en oeuvre un mode d'affichage permettant d'afficher des informations représentatives de consignes d'évitement reçues desdits moyens de calcul.

Dans ce cas, avantageusement, le système d'évitement peut comporter de plus un moyen d'actionnement susceptible d'être actionné par le pilote et permettant, lorsqu'il est actionné, de déclencher le mode d'affichage mis en oeuvre par le directeur de vol. Dans un mode de réalisation particulier, le système d'évitement comporte de plus un moyen d'affichage pour afficher, lors de l'émission d'une alarme, un message avertissant un pilote de l'alarme.

Dans un autre mode de réalisation, ledit moyen d'aide à l'évitement comporte un dispositif de guidage automatique qui est susceptible de mettre en oeuvre un mode de guidage permettant de guider automatiquement l'aéronef conformément à des consignes d'évitement reçues desdits moyens de calcul.

Dans ce cas, avantageusement, le système d'évitement peut comporter de plus un moyen d'actionnement susceptible d'être actionné par le pilote et permettant, lorsqu'il est actionné, de déclencher le mode de guidage mis en oeuvre par le dispositif de guidage automatique.

Les figures du dessin annexé feront bien comprendre comment l'invention peut être réalisée. Sur ces figures, des références identiques désignent des éléments semblables.
La figure 1 est le schéma synoptique d'un système d'évitement conforme à l'invention.
La figure 2 illustre schématiquement une manoeuvre d'évitement.
Les figures 3 et 4 sont deux graphiques permettant d'illustrer une manoeuvre d'évitement conforme à l'invention, dans deux situations différentes.
La figure 5A est un graphique et la figure 5B montre un affichage de contrôle correspondant, qui illustrent des caractéristiques d'évitement particulières.
Les figures 6A et 6B, 7A et 7B, 8A et 8B, 9A et 9B (ou 9C) sont des figures similaires aux figures 5A et 5B, mais relatives à d'autres exemples de manoeuvre d'évitement.

Le système 1 conforme à l'invention et représenté schématiquement sur la figure 1 est embarqué sur un aéronef A, en particulier un avion de transport, et est destiné à mettre en oeuvre un évitement en vol d'un aéronef intrus 2, comme représenté sur la figure 2.

Pour réaliser un tel évitement en vol, ledit système d'évitement 1 comporte un système d'anticollision 3 usuel, en particulier de type TCAS ("Traffic alert and Collision Avoidance System" en anglais, c'est-à-dire système d'alerte de trafic et d'évitement de collision), qui surveille les trajectoires des différents aéronefs 2 à proximité de l'aéronef A (sur lequel il est embarqué) et qui est susceptible :
- de détecter un risque de collision avec au moins un aéronef intrus 2 ; et
- lors d'une telle détection, d'émettre une alarme (alarme corrective ou alerte préventive) et de déterminer des informations d'évitement précisées ci-dessous.

Une telle alarme est émise lorsqu'un aéronef intrus 2 se trouve à une distance prédéterminée D (exprimée généralement en durée de vol) de l'aéronef A. La manoeuvre d'évitement consiste :
- en cas d'alerte préventive, à maintenir la vitesse verticale courante ; et
- en cas d'alarme corrective, à faire exécuter à l'aéronef A une montée (ou une descente) à un taux défini, jusqu'à ce que le danger soit écarté.

Cette manoeuvre s'effectue notamment dans le plan vertical de la manière précisée ci-dessous, entre une position P1 de début de manoeuvre d'évitement et une position P2 de fin de manoeuvre d'évitement, suivant une trajectoire d'évitement T.

Selon l'invention, le système d'évitement 1 est donc formé de manière à réaliser un évitement suivant ladite trajectoire T. Dans une variante particulière précisée ci-dessous, ledit système d'évitement 1 permet également de réaliser un évitement latéral.

Selon l'invention, ledit système d'évitement 1 comporte, en plus dudit système d'anticollision 3 :
- des moyens de calcul 4 (correspondant de préférence à un pilote automatique) qui sont reliés par une liaison 5 audit système d'anticollision 3, pour déterminer automatiquement lors de l'émission d'une alarme par ce dernier, à partir d'informations d'évitement reçues dudit système d'anticollision 3, au moins des consignes d'évitement qui permettent d'éviter à l'aéronef A tout risque de collision si elles sont appliquées audit aéronef A ; et
- au moins un dispositif d'aide à l'évitement 6, 21 qui est relié auxdits moyens de calcul 4 par l'intermédiaire d'une liaison 7, 22.

Dans un premier mode de réalisation, ledit dispositif d'aide à l'évitement comporte un dispositif de guidage automatique 6 qui est susceptible de mettre en oeuvre un mode de guidage (automatique) permettant de guider automatiquement l'aéronef A conformément à des consignes d'évitement reçues desdits moyens de calcul 4, lorsque d'une part lesdits moyens de calcul 4 (pilote automatique) sont engagés et d'autre part ledit mode de guidage est déclenché. Pour ce faire, de façon usuelle, ledit dispositif de guidage automatique 6 détermine des ordres de braquage conformes auxdites consignes d'évitement (exprimées en terme de facteur de charge) et les transmet à des actionneurs usuels de gouvernes usuelles, notamment des gouvernes de profondeur, de l'aéronef A. Dans une variante particulière, ces ordres de braquage peuvent également être déterminés directement par lesdits moyens de calcul 4.

On sait qu'un dispositif de guidage automatique 6 assure d'excellentes performances pour toutes captures et tous maintiens de consignes et une meilleure reproductibilité qu'un pilote. Aussi, la manoeuvre réalisée par ledit dispositif de guidage automatique 6 est plus confortable et plus proche de la consigne que celle réalisée manuellement par un pilote.

De plus, une manoeuvre automatique permet de délester le pilote d'une tâche de pilotage (qui a été faite manuellement jusqu'ici), ce qui lui laisse plus de temps notamment pour identifier le ou les aéronefs intrus 2 lors de cette situation (d'intrusion et d'évitement) à fort stress.

Le système d'évitement 1 conforme à l'invention permet ainsi d'empêcher des variations brusques de facteur de charge, en réalisant une manoeuvre optimale et un asservissement précis sur la consigne. Ceci se traduit notamment au niveau de l'aéronef A par un meilleur confort pour les passagers, une plus grande marge de sécurité vis-à-vis de l'enveloppe de vol, un éloignement minimal par rapport à l'altitude de consigne et donc une perturbation réduite du trafic aérien.

On notera en outre que ledit système d'évitement 1 permet de faire suivre à l'aéronef A les informations délivrées par le système d'anticollision 3, tout en restant au plus près de l'altitude prescrite et en conservant généralement le suivi du plan de vol latéral.

Dans un mode de réalisation particulier, lesdits moyens de calcul 4 comportent, comme représenté sur la figure 1 :
- des moyens 8 pour déterminer de la manière indiquée ci-après, à partir d'informations d'évitement également précisées ci-dessous et reçues dudit système d'anticollision 3 par la liaison 5, des premières consignes qui sont exprimées en terme de vitesse verticale et qui permettent d'éviter une collision ; et
- des moyens 9 qui sont reliés par une liaison 10 auxdits moyens 8 pour transformer de manière usuelle ces premières consignes (de vitesse verticale) en consignes correspondantes exprimées en terme de facteur de charge de manière à former lesdites consignes d'évitement (qui sont transmises au dispositif de guidage automatique 6 par la liaison 7).

Dans un mode de réalisation particulier, lesdits moyens de calcul 4 déterminent également (à partir d'informations d'évitement reçues dudit système d'anticollision 3) des consignes d'évitement auxiliaires permettant de réaliser un évitement dans un plan latéral, et ils transmettent également ces consignes d'évitement auxiliaires audit dispositif d'aide à l'évitement 6, 21.

Par ailleurs, dans un mode de réalisation particulier, les moyens 9 mettent en oeuvre les étapes suivantes pour calculer une consigne de facteur de charge Nz :
- ils calculent la différence entre une première consigne de vitesse verticale reçue desdits moyens 8 et une vitesse verticale mesurée (de façon usuelle) de l'aéronef A ;
- ils appliquent un filtre à cette différence (filtrage dans le temps, afin de filtrer des variations brèves au cours du temps) ; et
- ils multiplient cette différence filtrée par un gain dépendant de la vitesse de l'aéronef A (de préférence de la vitesse air, par exemple VCAS : "Calibrated Air Speed" en anglais ou vitesse conventionnelle en français).

Dans le cadre de la présente invention, le mode de guidage mis en oeuvre par le dispositif de guidage automatique 6 peut être déclenché de différentes manières.

A cet effet, dans un premier mode de réalisation particulier, ledit système d'évitement 1 comporte de plus :
- un moyen d'affichage 11 qui est par exemple relié par une liaison 12 auxdits moyens de calcul 4 pour afficher, notamment sur un écran de visualisation 13 (par exemple un écran primaire de pilotage), lors de l'émission d'une alarme, un message d'avertissement avertissant un pilote de cette alarme et lui demandant d'actionner un moyen d'actionnement 14A prévu à cet effet (et faisant partie d'un ensemble 14 de moyens d'actionnement, représenté de façons générale et schématique sur la figure 1) ; et
- ledit moyen d'actionnement 14A qui est donc susceptible d'être actionné par le pilote et qui permet, lorsqu'il est actionné, de déclencher le mode de guidage mis en oeuvre par le dispositif de guidage automatique 6 (auquel il est par exemple relié par l'intermédiaire d'une liaison 15).

La figure 3 illustre la variation de la vitesse verticale V en fonction du temps t dans un exemple relatif audit premier mode de réalisation particulier précité. La vitesse verticale de l'aéronef A est illustrée par une courbe VS. Sur cette figure 3, on a de plus représenté une zone interdite Z1 correspondant à l'émission d'une alarme corrective et définie par des vitesses verticales V1, V2 et V3.

Le pilote automatique 4 est supposé préalablement engagé et il guide l'aéronef A à une vitesse initiale Vi. A un temps t1, une alarme corrective est émise par le système d'anticollision 3 et le moyen d'affichage 11 émet un message d'avertissement. A un temps t2 suivant, le pilote actionne le moyen d'actionnement 14A et déclenche ainsi le mode de guidage mis en oeuvre par le dispositif de guidage automatique 6, ce qui entraîne une modification automatique de la vitesse verticale qui est amenée à la limite de la zone interdite Z1 (vitesse V3 atteinte à un temps t3).

L'aéronef A est piloté automatiquement à cette vitesse V3 jusqu'à un temps t4 où le système d'anticollision 3 émet un signal de fin d'alarme. Le mode de guidage automatique est alors arrêté, et l'aéronef A est amené à une vitesse verticale nulle (atteinte à un temps t5).

En outre, dans un second mode de réalisation préféré, ledit pilote automatique 4 et ledit dispositif de guidage automatique 6 sont formés de sorte que ledit mode de guidage est déclenché automatiquement lors de l'émission d'une alarme par ledit système d'anticollision 3, si ledit pilote automatique 4 est préalablement engagé. Ceci permet de délester le pilote de l'obligation de réaliser ce déclenchement et ainsi de toute la procédure d'évitement qui est faite automatiquement. Toutefois, ledit mode de guidage est susceptible dans ce cas d'être arrêté par le pilote, par l'actionnement d'un moyen d'actionnement approprié 14B prévu à cet effet (et faisant partie de l'ensemble 14), en particulier en cas de déclenchement intempestif.

De plus, selon l'invention, lors de l'émission d'une alarme, si le pilote automatique 4 n'est pas engagé à ce moment, selon une première variante, ledit mode de guidage mis en oeuvre par le dispositif de guidage automatique 6 n'est pas déclenché. Toutefois, il est déclenché automatiquement dès qu'un pilote engage ultérieurement ledit pilote automatique 4, comme représenté sur la figure 4.

Sur cette figure 4, on a représenté une zone interdite Z2 définie par des vitesses verticales V4, V5 et V6, et l'aéronef A présente initialement une vitesse verticale Vi. Le pilote automatique 4 n'est pas engagé. A un temps t6, l'aéronef A pénètre dans la zone Z2, et une alarme corrective est émise. Le mode de guidage n'est pas déclenché tant que le pilote automatique 4 reste désengagé. A un temps t7, le pilote engage le pilote automatique 4, ce qui déclenche automatiquement le mode de guidage mis en oeuvre par le dispositif de guidage automatique 6. La vitesse verticale passe alors de Vi à V6 entre t7 et t8. A un temps t9 ultérieur, un signal de fin d'alarme est émis et la vitesse verticale est amenée à une vitesse nulle (atteinte à un temps t10).

Par ailleurs, selon une seconde variante, si le pilote automatique 4 n'est pas engagé, il s'engage automatiquement et ledit mode de guidage est déclenché automatiquement lors de l'émission d'une alarme.

En outre, selon l'invention, si une alarme (corrective) émise par le système d'anticollision 3 est remplacée par une alerte préventive de type précité également émise par le système d'anticollision 3, un mode de guidage préalablement déclenché n'est pas arrêté et reste donc en fonctionnement.

Par ailleurs, dans un mode de réalisation particulier, un mode de guidage préalablement déclenché est arrêté automatiquement, lorsque l'une des situations suivantes se présente :
- le pilote dégage ledit pilote automatique 4 ;
- le pilote déclenche un autre mode de guidage ;
- le système d'anticollision 3 émet un signal de fin d'alarme. Dans ce cas :
   ■ dans une première variante, comme indiqué précédemment (figures 3 et 4), la vitesse verticale de l'aéronef A est ramenée à une vitesse nulle ; et
   ■ dans une seconde variante, la vitesse verticale de l'aéronef A est choisie pour se rapprocher le plus possible de la trajectoire initiale (avant l'alarme).

Dans le cadre de la présente invention, lesdits moyens 8 déterminent lesdites premières consignes de manière à :
- dans une première variante, se rapprocher au maximum d'une vitesse verticale nulle, tout en respectant les informations d'évitement reçues dudit système d'anticollision 3 ; et
- dans une seconde variante, minimiser l'écart entre la trajectoire d'évitement T de l'aéronef A et la trajectoire qu'il avait avant l'alarme.

De façon usuelle, ledit système d'anticollision 3 émet comme informations d'évitement le cas échéant :
- une indication B1 indiquant la présence d'une zone interdite supérieure (en vitesse verticale) ;
- une indication B2 indiquant la présence d'une zone interdite inférieure (en vitesse verticale) ;
- une valeur Vinf correspondant à la limite inférieure de la vitesse verticale VS, dans le cas d'une indication B2 ; et
- une valeur Vsup correspondant à la limite supérieure de la vitesse verticale VS dans le cas d'une indication B1.

Par conséquent, une alarme corrective est émise par le système d'anticollision 3, lorsque :
- une indication B1 ou B2 est présente ; et
- la vitesse verticale VS de l'aéronef A est supérieure à Vsup ou inférieure à Vinf.

Les informations B1, B2, VS, Vinf et Vsup peuvent être affichées sur une échelle 16 de vitesse verticale, disposée verticalement et associée à un affichage usuel 17 qui comporte notamment un symbole 18 de l'aéronef A et une ligne d'horizon 19, comme représenté sur les figures 5B, 6B, 7B et 8B. Cet affichage 17 et l'échelle de vitesse verticale associée 16 peuvent être présentés sur un écran de contrôle usuel 20, par exemple à l'aide du moyen d'affichage 11.

Dans le cas d'un seul aéronef intrus 2, les moyens 8 déterminent lesdites premières consignes (de vitesse verticale) de sorte que l'aéronef A doit prendre une vitesse verticale VS :
- qui est nulle, si cette valeur n'est pas interdite (figures 5A et 5B). On privilégie dans ce cas le maintien de palier ; ou
- qui correspond à la consigne donnée, à savoir Vinf sur les figures 6A et 6B (c'est-à-dire la limite de la zone interdite Z4).

L'indication B2 de la figure 5B est associée à une zone interdite Z3 de la figure 5A, et l'indication B2 de la figure 6B est associée à la zone interdite Z4 de la figure 6A.

Par ailleurs, dans le cas de deux aéronefs intrus 2 ou plus, les moyens 8 déterminent lesdites premières consignes (de vitesse verticale) de sorte que l'aéronef A doit prendre une vitesse verticale VS :
- qui est nulle, si cette valeur n'est pas interdite (figures 7A et 7B) ; et
- qui correspond à la plus petite des valeurs Vinf et Vsup en valeur absolue, sinon (figures 8A et 8B). On limite ainsi le taux de montée ou de descente à la plus petite valeur, afin de s'éloigner le moins possible de l'altitude courante (et donc se rapprocher le plus d'une vitesse verticale nulle).

Les indications B1 et B2 de la figure 7B sont associées respectivement à des zones interdites Z5A et Z5B de la figure 7A, et les indications B1 et B2 de la figure 8B sont associées respectivement à des zones interdites Z6A et Z6B de la figure 8A. Sur les figures 7A et 7B, on a représenté de plus un symbole 23 illustrant le directeur de vol, comprenant un trait horizontal et un trait vertical, et correspondant à la position vers laquelle il convient d'amener le symbole de l'aéronef pour suivre la consigne.

Les figures 9A, 9B et 9C illustrent un second exemple correspondant au cas dans lequel on détermine les premières consignes de manière à minimiser l'écart entre la trajectoire d'évitement T de l'aéronef A et la trajectoire initiale, dans le mode de réalisation préféré dans lequel le mode de guidage est déclenché automatiquement par l'émission d'une alarme si le pilote automatique 4 est préalablement engagé. La figure 9A est similaire aux figures 5A, 6A, 7A et 8A. Les figures 9B et 9C sont similaires aux figures 5B, 6B, 7B et 8B.

La figure 9A illustre la variation de la vitesse verticale V en fonction du temps t. La vitesse verticale de l'aéronef A est illustrée par une courbe VS. Sur cette figure 9A, on a représenté une zone interdite Z7A correspondant à l'émission dans un premier temps d'une alarme préventive, définie par une vitesse verticale V1, ainsi qu'une zone interdite Z7B correspondant à l'émission d'une alarme corrective, définie par une vitesse verticale V2, consécutive à ladite alarme préventive.

Le pilote automatique 4 est supposé préalablement engagé, et il guide l'aéronef A en palier à une vitesse verticale initiale Vi = 0. A un temps t1, une alarme préventive est émise par le système d'anticollision 3. La figure 9B illustre la figuration correspondante sur l'écran primaire de pilotage PFD ("Primary Flight Display" en anglais). Sur l'indicateur de vitesse verticale 16, la vitesse courante VS de l'aéronef A à cet instant est en dehors de la zone interdite B2. Pour cette raison, le pilote automatique 4 ne modifie pas la trajectoire de l'aéronef A et reste dans son mode de fonctionnement courant, et indique l'armement du mode d'évitement par une inscription « TCAS » en bleu en deuxième ligne d'un indicateur de mode usuel (non représenté).

Au temps t2, une alarme corrective est émise par le système d'anticollision 3. A cet instant le pilote automatique 4 s'engage dans le mode d'évitement, ce qui est signalé par une inscription "TCAS" de couleur verte en première ligne sur l'indicateur de mode précité. Le pilote automatique 4 calcule une vitesse de consigne VS supérieure à l'information d'évitement donnée par le système d'anticollision 3, représentée par la zone interdite Z7B sur la figure 9A. Il va modifier la trajectoire de l'aéronef A pour l'amener à cette vitesse de consigne, ce qui est illustré sur la figure 9C sur l'indicateur de vitesse 16 où cette vitesse VS est positionnée au dessus de la zone interdite B2.

Au temps t3, le système d'anticollision 3 émet une information de fin d'alarme. Le pilote automatique 4 quitte le mode d'évitement pour s'engager automatiquement sur un mode qui lui permet de rejoindre la trajectoire initiale . La vitesse verticale VS décroît jusqu'à une valeur négative à laquelle elle est maintenue jusqu'au moment où l'aéronef A capture le niveau d'altitude initial au temps t4.

Sur les figures 9B et 9C, on a représenté de plus le symbole 23 illustrant le directeur de vol, comprenant un trait horizontal et un trait vertical, et correspondant à la position vers laquelle il convient d'amener le symbole de l'aéronef A pour suivre la consigne.

En variante ou en complément du premier mode de réalisation précité (selon lequel le moyen d'aide à l'évitement comporte un dispositif de guidage automatique 6), dans un second mode de réalisation, ledit moyen d'aide à l'évitement comporte un directeur de vol 21 qui est relié par une liaison 22 aux moyens de calcul 4 (pilote automatique) et qui met en oeuvre un mode d'affichage permettant d'afficher des informations représentatives des consignes d'évitement reçues desdits moyens de calcul 4, lorsqu'il est engagé et que ledit mode d'affichage est déclenché. De préférence, lesdites informations représentent des consignes de facteur de charge.

Lorsque ce second mode de réalisation est utilisé en variante audit premier mode de réalisation, le directeur de vol 21 fournit au pilote les informations lui permettant de réaliser un évitement manuel, en suivant les consignes affichées.

Bien entendu, ce second mode de réalisation peut également être utilisé en complément dudit premier mode de réalisation. Dans ce cas, la manoeuvre d'évitement est réalisée automatiquement à l'aide du dispositif de guidage automatique 6 (comme précité), mais le pilote peut la surveiller et décider à tout moment de reprendre cette manoeuvre d'évitement manuellement, en bénéficiant alors d'une continuité d'affichage sur le directeur de vol 21 lors du changement de mode de pilotage (automatique à manuel).

Les différents modes de déclenchement du mode d'affichage mis en oeuvre par le directeur de vol 21 correspondent, par analogie, à ceux précités du mode de guidage mis en oeuvre par le dispositif de guidage automatique 6. A cet effet, le système d'évitement 1 peut notamment comporter des moyens d'actionnement 14C et 14D qui sont similaires aux moyens d'actionnement 14A et 14B précités et qui font également partie de l'ensemble 14.

La présente invention présente également les caractéristiques suivantes (spécifiées ci-après aux points A à H) et comprend des moyens permettant de mettre en oeuvre ces caractéristiques.

### A/ Comportement longitudinal de l'aéronef A pendant une manoeuvre en fonction du type d'alarme

En cas d'alerte préventive, deux cas possibles existent :
- si on est initialement dans un mode de guidage susceptible de faire varier la vitesse verticale de l'aéronef A (par exemple un mode de capture d'un faisceau "ILS Glideslope" en phase d'approche), on prévoit un engagement d'un mode de maintien de vitesse verticale guidant l'aéronef A vers la vitesse verticale courante ; et
- si on est initialement dans un mode de guidage garantissant une vitesse verticale constante (par exemple un mode de maintien d'altitude), le mode de guidage courant est maintenu (pas d'engagement d'un mode spécifique d'évitement "TCAS").

En cas d'alarme corrective, on prévoit un engagement d'un mode spécifique d'évitement "TCAS" guidant vers une valeur cible de vitesse verticale. Cette valeur cible est choisie à 100 ft/min de la valeur limite transmise par le système d'anticollision 3.

On prévoit toutefois également les cas particuliers suivants :
- si la valeur limite (frontière) est de 0 ft/min, on utilise 0 ft/min : et
- si la valeur limite est la vitesse verticale courante de l'aéronef A (alarmes de type "Maintain Vertical Speed"), on utilise la vitesse verticale courante.

### B/ Comportement latéral de l'aéronef A pendant une manoeuvre

Le mode de guidage latéral courant est maintenu. Ainsi, si l'aéronef A est en virage au moment de l'alarme, ce virage est maintenu.

S'il n'y a initialement pas de mode de guidage (pilote automatique et directeur de vol non engagés), alors un mode de maintien du cap courant est engagé.

### C/ Logiques d'un système de contrôle automatique de la poussée

Quel que soit l'état initial d'un système usuel de contrôle automatique de la poussée des moteurs de l'aéronef A lors d'une alarme, on engage ledit système de contrôle automatique de la poussée (au moment de l'alarme) dans un mode de maintien de vitesse. La vitesse cible utilisée par ce mode de maintien de vitesse est la vitesse courante au moment de l'alarme.

### D/ Logiques de sortie de manoeuvre d'évitement

Suite à une alerte préventive, on ne prévoit aucun changement. Les modes de guidage (longitudinal et latéral) utilisés pour la manoeuvre d'évitement sont maintenus.

En outre, en cas d'alarme corrective :
- pour le comportement longitudinal :
   ■ on engage un mode de maintien de vitesse verticale. La valeur cible est choisie comme suit :
      ◊ si l'aéronef A se trouve au-dessus de l'altitude cible courante (une altitude cible est en permanence sélectionnée et correspond en général à la dernière autorisation du contrôle aérien) : -1000 ft/min ;
      ◊ si l'aéronef A se trouve au-dessous de l'altitude cible courante : valeur positive dépendant de l'altitude courante Alt (afin d'assurer que les performances de montée de l'aéronef A à l'altitude courante permettent d'atteindre cette valeur cible) :
         * + 1000 ft/min si Alt ≤ 20000 ft ; * + 500 ft/min si 20000 < Alt ≤ 30000 ft ; et * + 300 ft/min si Alt > 30000 ft ; et
   ■ on arme un mode de capture d'altitude de manière à capturer l'altitude cible une fois qu'elle sera atteinte par l'aéronef A ; et
- pour le comportement latéral, on maintient le mode de guidage courant.

Par ailleurs, l'équipage peut reprendre la main à tout moment à l'aide de moyens usuels, en particulier :
- des boutons usuels de type "instinctive disconnect" (situés sur le mini-manche latéral et sur les manettes de gaz) pour déconnecter le pilote automatique et/ou l'automanette ; et
- des boutons usuels d'engagement/dégagement du pilote automatique, du directeur de vol et de l'automanette ;
- des interfaces usuelles pour sélectionner un autre mode de guidage.

### E/ Comportement en cas de changement d'alarme au cours d'une manoeuvre

On notera que les alarmes changent souvent en cours de manoeuvre, en particulier :
- lors d'un changement de valeur limite ; et
- lors du passage d'une alarme corrective à une alerte préventive, ou inversement.

En cas de changement d'alarme, la manoeuvre est réinitialisée, c'est-à-dire :
- on prend en compte la nouvelle valeur limite ; et
- on réengage un mode de guidage adéquat (par exemple réengagement du mode spécifique "TCAS" si l'équipage avait repris la main lors de la première alarme).

### F/ Logiques de capture d'altitude au cours d'une manoeuvre

En cas d'alerte préventive, si un mode de capture d'altitude était armé au moment de l'émission de cette alerte préventive, il est maintenu armé. Cela autorise une capture de l'altitude cible, afin d'éviter de traverser cette valeur cible et ainsi de perturber le trafic aérien environnant (génération de nouvelles alarmes).

On notera qu'en cas d'alerte préventive, la valeur "0 ft/min" n'est jamais dans la zone rouge. Une capture d'altitude éloigne toujours la vitesse verticale courante de la zone rouge.

En cas d'alarme corrective, si le mode de capture d'altitude était armé au moment de l'émission de cette alarme corrective, alors :
- si la valeur "0 ft/min" n'est pas dans le domaine de vitesse verticale interdit (zone rouge), le mode de capture d'altitude est maintenu armé (pour les mêmes raisons que ci-dessus) ;
- sinon, il est désarmé.

### G/ Loi mathématique utilisée pour élaborer le guidage

La loi de conversion de la vitesse verticale cible (VZcible) en facteur de charge (NZ), qui est utilisée dans la présente invention, est de préférence la suivante :
NZcom = K.(VZcourante - VZcible)
dans laquelle :
- NZcom est la valeur du facteur de charge commandé, qui sera utilisée pour guider l'aéronef A ;
- VZcible est la valeur de la vitesse verticale cible, choisie en fonction des consignes reçues du système d'anticollision 3 ;
- VZcourante est la valeur de la vitesse verticale courante de l'aéronef A ; et
- K est une variable dépendant de la vitesse courante de l'aéronef A.

### H/ Interfaces homme-machine

En cas d'alerte préventive, un mode spécifique "TCAS" est présenté au pilote comme armé (par exemple en étant affiché en bleu en deuxième ligne d'une zone "Flight Mode Annunciator" d'un écran de pilotage primaire).

En cas d'alarme corrective, un mode spécifique "TCAS" est présenté au pilote comme engagé (par exemple en étant affiché en vert en première ligne de la zone "Flight Mode Annunciator" de l'écran primaire de pilotage).

Dans tous les cas, les affichages "TCAS" existants sont maintenus.

## Revendications

1. Procédé d'évitement pour un aéronef (A) comportant un système d'anticollision (3) qui est susceptible de détecter un risque de collision avec au moins un aéronef intrus (2), procédé selon lequel :
a) on détermine automatiquement au moins des consignes d'évitement qui permettent d'éviter toute collision si elles sont appliquées à l'aéronef (A) ; et
b) on transmet automatiquement ces consignes d'évitement à au moins un moyen d'aide à l'évitement (6, 21),
**caractérisé en ce que** :
- lorsque le système d'anticollision (3) détecte un risque de collision, il émet une alarme et il détermine des informations d'évitement comprenant au moins une limite de la vitesse verticale ; et
- lors de l'émission d'une alarme :
■ à l'étape a) :
* à partir au moins de ladite limite de la vitesse verticale, on détermine des premières consignes VZcible qui sont exprimées en terme de vitesse verticale et qui permettent d'éviter une collision ; et
* on transforme ces premières consignes VZcible en consignes NZcom qui sont exprimées en terme de facteur de charge, en utilisant l'expression suivante :
NZcom=K.(VZcourante - VZcible)
dans laquelle :
° VZcourante est la valeur de la vitesse verticale courante de l'aéronef (A) ; et
° K est une variable dépendant de la vitesse courante de l'aéronef (A) ; et
■ à l'étape b), on transmet automatiquement ces consignes NZcom à un directeur de vol (21) qui met en oeuvre un mode d'affichage permettant d'afficher lesdites consignes NZcom de facteur de charge.

2. Procédé selon la revendication 1,
**caractérisé en ce que** l'on détermine lesdites premières consignes de manière à se rapprocher au maximum d'une vitesse verticale nulle, tout en respectant lesdites informations d'évitement.

3. Procédé selon la revendication 1,
**caractérisé en ce que** l'on détermine lesdites premières consignes de manière à minimiser l'écart entre la trajectoire d'évitement (T) de l'aéronef (A) et la trajectoire initiale.

4. Procédé selon l'une quelconque des revendications précédentes, **caractérisé en ce que** l'on détermine et transmet également des consignes d'évitement auxiliaires permettant de réaliser un évitement dans un plan latéral.

5. Procédé selon l'une quelconque des revendications précédentes, **caractérisé en ce qu'**à l'étape b), on transmet automatiquement les consignes d'évitement à un dispositif de guidage automatique (6) de l'aéronef (A), qui est susceptible de mettre en oeuvre un mode de guidage permettant de guider automatiquement l'aéronef (A) conformément à des consignes d'évitement reçues, lorsqu'un pilote automatique (4) est engagé et que ledit mode de guidage est déclenché.

6. Procédé selon la revendication 5, **caractérisé en ce que**, lors de l'émission d'une alarme, si le pilote automatique (4) est préalablement engagé :
- on affiche un message pour avertir un pilote de l'alarme ; et
- ledit mode de guidage est déclenché lorsque le pilote actionne un moyen d'actionnement prévu à cet effet.

7. Procédé selon la revendication 5,
**caractérisé en ce que**, lors de l'émission d'une alarme, si le pilote automatique (4) est préalablement engagé, ledit mode de guidage est déclenché automatiquement par l'émission de cette alarme.

8. Procédé selon la revendication 7,
**caractérisé en ce que** ledit mode de guidage est susceptible d'être arrêté par l'actionnement d'un moyen d'actionnement par un pilote.

9. Procédé selon l'une quelconque des revendications 5 à 8,
**caractérisé en ce que**, lors de l'émission d'une alarme, si le pilote automatique (4) n'est pas engagé, ledit mode de guidage est déclenché automatiquement lorsqu'un pilote engage ledit pilote automatique (4).

10. Procédé selon l'une quelconque des revendications 5 à 8,
**caractérisé en ce que**, si le pilote automatique (4) n'est pas engagé, il s'engage automatiquement et ledit mode de guidage est déclenché automatiquement lors de l'émission d'une alarme.

11. Procédé selon l'une quelconque des revendications 5 à 10,
**caractérisé en ce que**, si une alarme corrective est remplacée par une alerte préventive, un mode de guidage préalablement déclenché reste en fonctionnement.

12. Procédé selon l'une quelconque des revendications 5 à 11,
**caractérisé en ce qu'**un mode de guidage préalablement déclenché est arrêté automatiquement, lorsque l'une des situations suivantes se présente :
- le pilote dégage ledit pilote automatique (4) ;
- le pilote déclenche un autre mode de guidage ;
- le système d'anticollision (3) émet un signal de fin d'alarme.

13. Procédé selon l'une quelconque des revendications 1 à 12,
**caractérisé en ce que**, lors de l'émission d'une alarme, si le directeur de vol (21) est préalablement engagé :
- on affiche un message pour avertir un pilote de l'alarme ; et
- ledit mode d'affichage est déclenché lorsque le pilote actionne un moyen d'actionnement prévu à cet effet.

14. Procédé selon l'une quelconque des revendications 1 à 12,
**caractérisé en ce que**, lors de l'émission d'une alarme, si le directeur de vol (21) est préalablement engagé, ledit mode d'affichage est déclenché automatiquement par l'émission de cette alarme.

15. Procédé selon la revendication 14,
**caractérisé en ce que** ledit mode d'affichage est susceptible d'être arrêté par l'actionnement d'un moyen d'actionnement par un pilote.

16. Procédé selon l'une quelconque des revendications 1 à 15,
**caractérisé en ce que**, lors de l'émission d'une alarme, si le directeur de vol (21) n'est pas engagé, ledit mode d'affichage est déclenché automatiquement lorsqu'un pilote engage ledit directeur de vol (21).

17. Procédé selon l'une quelconque des revendications 1 à 15,
**caractérisé en ce que**, si le directeur de vol (21) n'est pas engagé, il s'engage automatiquement et ledit mode d'affichage est déclenché automatiquement lors de l'émission d'une alarme.

18. Procédé selon l'une quelconque des revendications précédentes,
**caractérisé en ce que**, si une alarme corrective est remplacée par une alerte préventive, un mode d'affichage préalablement déclenché reste en fonctionnement.

19. Procédé selon l'une quelconque des revendications précédentes,
**caractérisé en ce que**, lorsque le pilote dégage le pilote automatique (4), on sort du mode de guidage préalablement déclenché et on déclenche un mode d'affichage sur un directeur de vol (21) ou on le maintient engagé s'il l'était déjà.

20. Procédé selon l'une quelconque des revendications précédentes,
**caractérisé en ce que**, lors de l'émission d'une alerte préventive :
- si on est initialement dans un mode de guidage susceptible de faire varier la vitesse verticale de l'aéronef (A), on engage un mode de maintien de vitesse verticale guidant vers la vitesse verticale courante de l'aéronef (A) ; et
- si on est initialement dans un mode de guidage garantissant une vitesse verticale constante, on maintient ce mode de guidage.

21. Procédé selon l'une quelconque des revendications précédentes,
**caractérisé en ce que**, lors de l'émission d'une alarme corrective, on engage un mode spécifique guidant vers une valeur cible de vitesse verticale.

22. Procédé selon l'une quelconque des revendications précédentes,
**caractérisé en ce que**, lors de l'émission d'une alarme :
- si on est initialement dans un mode de guidage latéral, on maintient ce mode de guidage latéral ; et
- si initialement aucun mode de guidage latéral n'est engagé, on engage un mode de maintien du cap courant.

23. Procédé selon l'une quelconque des revendications précédentes,
**caractérisé en ce que**, lors de l'émission d'une alarme, on engage un système de contrôle automatique de la poussée des moteurs de l'aéronef (A) dans un mode de maintien de vitesse, et ceci quel que soit l'état initial dudit système de contrôle automatique de la poussée.

24. Procédé selon l'une quelconque des revendications précédentes,
**caractérisé en ce que**, lors de l'émission d'une alerte préventive, pour la sortie d'une manoeuvre d'évitement lorsque le système d'anticollision (3) émet un signal de fin d'alarme, on maintient les modes de guidage utilisés lors de cette manoeuvre d'évitement.

25. Procédé selon l'une quelconque des revendications précédentes,
**caractérisé en ce que**, lors de l'émission d'une alarme corrective, pour la sortie d'une manoeuvre d'évitement lorsque le système anticollision (3) émet un signal de fin d'alarme, on engage un mode permettant de rejoindre la trajectoire initiale.

26. Procédé selon la revendication 25,
**caractérisé en ce que** :
- longitudinalement, on engage un mode de maintien de vitesse verticale et on arme un mode de capture d'altitude de manière à capturer une altitude cible lorsque cette dernière sera atteinte par l'aéronef (A) de façon à rejoindre la trajectoire initiale ; et
- latéralement, on maintient le mode de guidage courant.

27. Procédé selon l'une quelconque des revendications précédentes,
**caractérisé en ce que**, lors d'un changement d'alarme au cours d'une manoeuvre d'évitement, on réinitialise la manoeuvre.

28. Procédé selon l'une quelconque des revendications précédentes,
**caractérisé en ce que**, lors de l'émission d'une alerte préventive, si un mode de capture d'altitude est armé, il est maintenu armé.

29. Procédé selon l'une quelconque des revendications précédentes,
**caractérisé en ce que**, lors de l'émission d'une alarme corrective, si un mode de capture d'altitude est armé :
- si une valeur prédéterminée n'est pas dans un domaine de vitesse verticale interdit, ledit mode de capture d'altitude est maintenu armé ;
- sinon, il est désarmé.

30. Procédé selon l'une quelconque des revendications précédentes,
**caractérisé en ce que**, lors de l'émission d'une alerte préventive, un mode d'évitement est présenté au pilote comme armé, et ceci selon une première présentation particulière.

31. Procédé selon l'une quelconque des revendications précédentes,
**caractérisé en ce que**, lors de l'émission d'une alarme corrective, un mode d'évitement est présenté au pilote comme engagé, et ceci selon une seconde présentation particulière.

32. Système d'évitement pour un aéronef, ledit système d'évitement (1) comportant :
- un système d'anticollision (3) qui est susceptible de détecter un risque de collision avec au moins un aéronef intrus (2) ;
- des moyens de calcul (4) pour déterminer automatiquement au moins des consignes d'évitement qui permettent d'éviter toute collision si elles sont appliquées à l'aéronef (A) ; et
- au moins un moyen d'aide à l'évitement (6, 21) qui est relié auxdits moyens de calcul (4),
**caractérisé en ce que** :
- ledit système d'anticollision (3) est formé de manière à émettre une alarme et à déterminer des informations d'évitement comprenant au moins une limite de la vitesse verticale, lorsqu'il détecte un risque de collision ;
- lesdits moyens de calcul (4) comportent :
■ des moyens (8) pour déterminer, lors de l'émission d'une alarme, au moins à partir de ladite limite de la vitesse verticale, des premières consignes VZcible qui sont exprimées en terme de vitesse verticale et qui permettent d'éviter une collision ; et
■ des moyens (9) pour transformer ces premières consignes VZcible en consignes NZcom qui sont exprimées en terme de facteur de charge, en utilisant l'expression suivante :
NZcom = K.(VZcourante - VZcible)
dans laquelle :
* VZcourante est la valeur de la vitesse verticale courante de l'aéronef (A) ; et
* K est une variable dépendant de la vitesse courante de l'aéronef (A) ; et
- ledit moyen d'aide à l'évitement comporte un directeur de vol (21) qui met en oeuvre un mode d'affichage permettant d'afficher lesdites consignes NZcom de facteur de charge.

33. Système d'évitement selon la revendication 32,
**caractérisé en ce que** lesdits moyens de calcul (4) font partie d'un pilote automatique de l'aéronef (A).

34. Système d'évitement selon l'une des revendications 32 et 33,
**caractérisé en ce qu'**il comporte de plus un moyen d'affichage (11) pour afficher, lors de l'émission d'une alarme, un message avertissant un pilote de l'alarme.

35. Système d'évitement selon l'une quelconque des revendications 32 à 34,
**caractérisé en ce que** ledit moyen d'aide à l'évitement comporte un dispositif de guidage automatique (6) qui est susceptible de mettre en oeuvre un mode de guidage permettant de guider automatiquement l'aéronef (A) conformément à des consignes d'évitement reçues desdits moyens de calcul (4).

36. Système d'évitement selon la revendication 35,
**caractérisé en ce qu'**il comporte de plus un moyen d'actionnement susceptible d'être actionné par le pilote et permettant, lorsqu'il est actionné, de déclencher le mode de guidage mis en oeuvre par le dispositif de guidage automatique (6).

37. Système d'évitement selon l'une des revendications 32 à 36,
**caractérisé en ce qu'**il comporte de plus un moyen d'actionnement susceptible d'être actionné par le pilote et permettant, lorsqu'il est actionné, de déclencher le mode d'affichage mis en oeuvre par le directeur de vol (21).

38. Aéronef,
**caractérisé en ce qu'**il comporte un système d'évitement (1) tel que celui spécifié sous l'une quelconque des revendications 32 à 37.

## Claims

1. A method of avoidance for an aircraft (A) comprising an anticollision system (3) which is able to detect a risk of collision with at least one intruder aircraft (2), according to which method :
a) at least avoidance presets which make it possible to avoid any collision if they are applied to the aircraft (A) are determined automatically ; and
b) these avoidance presets are transmitted automatically to at least one avoidance aid means (6, 21),
**characterized in that** :
- when the anticollision system (3) detects a risk of collision, it emits an alarm and it determines avoidance information comprising at least a vertical speed limit; and
- during the emission of an alarm :
• in step a) :
* on the basis of at least said vertical speed limit, first presets VZtarget which are expressed in terms of vertical speed and which make it possible to avoid a collision are determined ; and
* these first presets VZtarget are transformed into presets NZcom which are expressed in terms of load factor, using the following expression:
NZcom = K.(VZcurrent - VZtarget)
in which:
- VZcurrent is the value of the current vertical speed of the aircraft (A); and
- K is a variable dependent on the current speed of the aircraft (A); and
• in step b), these presets NZcom are transmitted automatically to a flight director (21) which implements a mode of display making it possible to display these presets NZcom of load factor.

2. The method as claimed in claim 1, **characterized in that** said first presets are determined in such a way as to get as close as possible to a zero vertical speed, while complying with said avoidance information.

3. The method as claimed in claim 1, **characterized in that** said first presets are determined in such a way as to minimize the deviation between the avoidance trajectory (T) of the aircraft (A) and the initial trajectory.

4. The method as claimed in any one of the preceding claims, **characterized in that** auxiliary avoidance presets making it possible to carry out an avoidance in a lateral plane are also determined and transmitted.

5. The method as claimed in any one of the preceding claims, **characterized in that** in step b), the avoidance presets are transmitted automatically to an automatic guidance device (6) of the aircraft (A), which is able to implement a mode of guidance making it possible to guide the aircraft (A) automatically in accordance with avoidance presets received, when an automatic pilot (4) is engaged and when said guidance mode is triggered.

6. The method as claimed in claim 5, **characterized in that**, during the emission of an alarm, if the automatic pilot (4) is previously engaged:
- a message is displayed to warn a pilot of the alarm; and
- said guidance mode is triggered when the pilot actuates a means of actuation provided for this purpose.

7. The method as claimed in claim 5, **characterized in that**, during the emission of an alarm, if the automatic pilot (4) is previously engaged, said guidance mode is triggered automatically by the emission of this alarm.

8. The method as claimed in claim 7, **characterized in that** said guidance mode is able to be stopped by the actuation of a means of actuation by a pilot.

9. The method as claimed in any one of claims 5 to 8, **characterized in that**, during the emission of an alarm, if the automatic pilot (4) is not engaged, said guidance mode is triggered automatically when a pilot engages said automatic pilot (4).

10. The method as claimed in any one of claims 5 to 8, **characterized in that**, if the automatic pilot (4) is not engaged, it engages automatically and said guidance mode is triggered automatically during the emission of an alarm.

11. The method as claimed in any one of claims 5 to 10, **characterized in that**, if a corrective alarm is replaced by a preventive alert, a guidance mode previously triggered remains operational.

12. The method as claimed in any one of claims 5 to 11, **characterized in that** a previously triggered guidance mode is stopped automatically, when one of the following situations arises:
- the pilot disengages said automatic pilot (4);
- the pilot triggers another guidance mode;
- the anticollision system (3) emits an end-of-alarm signal.

13. The method as claimed in any one of claims 1 to 12, **characterized in that**, during the emission of an alarm, if the flight director (21) is previously engaged:
- a message is displayed to warn a pilot of the alarm; and
- said mode of display is triggered when the pilot actuates a means of actuation provided for this purpose.

14. The method as claimed in any one of claims 1 to 12, **characterized in that**, during the emission of an alarm, if the flight director (21) is previously engaged, said display mode is triggered automatically by the emission of this alarm.

15. The method as claimed in claim 14, **characterized in that** said display mode is able to be stopped by the actuation of a means of actuation by a pilot.

16. The method as claimed in any one of claims 1 to 15, **characterized in that**, during the emission of an alarm, if the flight director (21) is not engaged, said display mode is triggered automatically when a pilot engages said flight director (21).

17. The method as claimed in any one of claims 1 to 15, **characterized in that**, if the flight director (21) is not engaged, it engages automatically and said display mode is triggered automatically during the emission of an alarm.

18. The method as claimed in any one of the preceding claims, **characterized in that**, if a corrective alarm is replaced by a preventive alert, a display mode previously triggered remains operational.

19. The method as claimed in any one of the preceding claims, **characterized in that**, when the pilot disengages the automatic pilot (4), the previously triggered guidance mode is exited and a display mode is triggered on a flight director (21) or it is maintained engaged if it already was.

20. The method as claimed in any one of the preceding claims, **characterized in that**, during the emission of a preventive alert:
- if one is initially in a guidance mode able to vary the vertical speed of the aircraft (A), a vertical speed maintain mode is engaged guiding towards the current vertical speed of the aircraft (A); and
- if one is initially in a guidance mode guaranteeing a constant vertical speed, this guidance mode is maintained.

21. The method as claimed in any one of the preceding claims, **characterized in that**, during the emission of a corrective alarm, a specific mode guiding towards a target value of vertical speed is engaged.

22. The method as claimed in any one of the preceding claims, **characterized in that**, during the emission of an alarm:
- if one is initially in a lateral guidance mode, this lateral guidance mode is maintained; and
- if initially no lateral guidance mode is engaged, a mode for maintaining the current heading is engaged.

23. The method as claimed in any one of the preceding claims, **characterized in that**, during the emission of an alarm, there is engaged a system for automatic control of the thrust of the engines of the aircraft (A) in a speed maintain mode, regardless of the initial state of said system for automatic control of the thrust.

24. The method as claimed in any one of the preceding claims, **characterized in that**, during the emission of a preventive alert, for the exiting from an avoidance maneuver when the anticollision system (3) emits an end-of-alarm signal, the guidance modes used during this avoidance maneuver are maintained.

25. The method as claimed in any one of the preceding claims, **characterized in that**, during the emission of a corrective alarm, for the exiting from an avoidance maneuver when the anticollision system (3) emits an end-of-alarm signal, a mode making it possible to rejoin the initial trajectory is engaged.

26. The method as claimed in claim 25, **characterized in that**:
- longitudinally, a vertical speed maintain mode is engaged and an altitude capture mode is enabled in such a way as to capture a target altitude when the latter is attained by the aircraft (A) so as to rejoin the initial trajectory; and
- laterally, the current guidance mode is maintained.

27. The method as claimed in any one of the preceding claims, **characterized in that**, during a change of alarm in the course of an avoidance maneuver, the maneuver is reinitialized.

28. The method as claimed in any one of the preceding claims, **characterized in that**, during the emission of a preventive alert, if an altitude capture mode is enabled, it is maintained enabled.

29. The method as claimed in any one of the preceding claims, **characterized in that**, during the emission of a corrective alarm, if an altitude capture mode is enabled:
- if a predetermined value is not in a prohibited domain of vertical speed, said altitude capture mode is maintained enabled;
- otherwise, it is disabled.

30. The method as claimed in any one of the preceding claims, **characterized in that**, during the emission of a preventive alert, an avoidance mode is presented to the pilot as enabled, and is done so according to a first particular presentation.

31. The method as claimed in any one of the preceding claims, **characterized in that**, during the emission of a corrective alarm, an avoidance mode is presented to the pilot as engaged, and is done so according to a second particular presentation.

32. An avoidance system for an aircraft, said avoidance system (1) comprising:
- an anticollision system (3) which is able to detect a risk of collision with at least one intruder aircraft (2);
- means of calculation (4) for automatically determining at least avoidance presets which make it possible to avoid any collision if they are applied to the aircraft (A) ; and
- at least one avoidance aid means (6, 21) which is connected to said means of calculation (4),
**characterized in that**:
- said anticollision system (3) is formed in order to emit an alarm and to determine avoidance information comprising at least a vertical speed limit, when it detects a risk of collision ;
- said means of calculation (4) include :
• means (8) for determining, on the basis of at least said vertical speed limit, during the emission of an alarm, first presets VZtarget which are expressed in terms of vertical speed and which make it possible to avoid a collision ; and
• means (9) for transforming these first presets VZtarget into presets NZcom which are expressed in terms of load factor, using the following expression: NZcom = K.(VZcurrent - VZtarget)
in which:
- VZcurrent is the value of the current vertical speed of the aircraft (A); and
- K is a variable dependent on the current speed of the aircraft (A); and
- said avoidance aid means comprise a flight director (21) which implements a mode of display making it possible to display these presets NZcom of load factor.

33. The avoidance system as claimed in claim 32, **characterized in that** said means of calculation (4) form part of an automatic pilot of the aircraft (A).

34. The avoidance system as claimed in one of claims 32 and 33, **characterized in that** it moreover comprises a means of display (11) for displaying, during the emission of an alarm, a message warning a pilot of the alarm.

35. The avoidance system as claimed in any one of claims 32 to 34, **characterized in that** said avoidance aid means comprises an automatic guidance device (6) which is able to implement a mode of guidance making it possible to guide the aircraft (A) automatically in accordance with avoidance presets received from said means of calculation (4).

36. The avoidance system as claimed in claim 35, **characterized in that** it moreover comprises a means of actuation able to be actuated by the pilot and making it possible, when it is actuated, to trigger the guidance mode implemented by the automatic guidance device (6).

37. The avoidance system as claimed in any one of claims 32 to 36, **characterized in that** it moreover comprises a means of actuation able to be actuated by the pilot and making it possible, when it is actuated, to trigger the display mode implemented by the flight director (21).

38. An aircraft, **characterized in that** it comprises an avoidance system (1) such as that specified under any one of claims 32 to 37.

## Patentansprüche

1. Ausweichverfahren für ein Flugzeug (A) mit einem Antikollisionssystem (3), das geeignet ist, die Gefahr einer Kollision mit mindestens einem eindringenden Flugzeug (2) zu detektieren, wobei bei dem Verfahren:
a) automatisch zumindest Ausweich-Sollwerte bestimmt werden, die es ermöglichen, wenn sie auf das Flugzeug (A) angewandt werden, jegliche Kollision zu vermeiden und
b) diese Ausweich-Sollwerte automatisch an mindestens ein Ausweich-Hilfsmittel (6, 21) übertragen werden,
**dadurch gekennzeichnet, dass**:
- das Antikollisionssystem (3), wenn es die Gefahr einer Kollision detektiert, einen Alarm abgibt und Ausweich-Informationen, die zumindest einen Grenzwert der Vertikalgeschwindigkeit umfassen, bestimmt und
- beim Abgeben eines Alarms:
• in Schritt a):
* zumindest ausgehend von dem Grenzwert der Vertikalgeschwindigkeit, erste Sollwerte VZZiel bestimmt werden, die als Vertikalgeschwindigkeit ausgedrückt werden und die es ermöglichen, eine Kollision zu vermeiden und
* diese ersten Sollwerte VZZiel in Sollwerte NZEinst transformiert werden, die als Lastvielfaches ausgedrückt werden, unter Verwendung des folgenden Ausdrucks:
NZEinst = K.(VZaktuell - VZZiel)
in dem:
° VZaktuell der Wert der aktuellen Vertikalgeschwindigkeit des Flugzeugs (A) ist und
° K eine von der aktuellen Geschwindigkeit des Flugzeugs (A) abhängige Variable ist und
• in Schritt b) diese Sollwerte NZEinst automatisch an eine Flugleitanlage (21) übertragen werden, die einen Anzeigemodus ausführt, der es ermöglicht, die Sollwerte NZEinst des Lastvielfachen anzuzeigen.

2. Verfahren nach Anspruch 1,
**dadurch gekennzeichnet, dass** die ersten Sollwerte so bestimmt werden, dass sie unter gleichzeitiger Beachtung der Ausweich-Informationen einer Vertikalgeschwindigkeit von Null möglichst nahe kommen.

3. Verfahren nach Anspruch 1,
**dadurch gekennzeichnet, dass** die ersten Sollwerte so bestimmt werden, dass die Abweichung zwischen der Ausweichflugbahn (T) des Flugzeugs (A) und der Anfangsflugbahn minimiert wird.

4. Verfahren nach einem der vorhergehenden Ansprüche,
**dadurch gekennzeichnet, dass** außerdem zusätzliche Ausweich-Sollwerte bestimmt und übertragen werden, die es ermöglichen, ein Ausweichen in einer seitlichen Ebene durchzuführen.

5. Verfahren nach einem der vorhergehenden Ansprüche,
**dadurch gekennzeichnet, dass** in Schritt b) automatisch die Ausweich-Sollwerte an eine Einrichtung (6) zur automatischen Führung des Flugzeugs (A) übertragen werden, die geeignet ist, einen Führungsmodus auszuführen, der es ermöglicht, das Flugzeug (A) nach Maßgabe empfangener Ausweich-Sollwerte automatisch zu führen, wenn ein Autopilot (4) eingeschaltet ist und der Führungsmodus ausgelöst wird.

6. Verfahren nach Anspruch 5,
**dadurch gekennzeichnet, dass** bei Abgabe eines Alarms, wenn der Autopilot (4) voreingeschaltet ist:
- eine Nachricht anzeigt wird, um einem Piloten den Alarm zu melden und
- der Führungsmodus ausgelöst wird, wenn der Pilot ein dafür vorgesehenes Betätigungsmittel betätigt.

7. Verfahren nach Anspruch 5,
**dadurch gekennzeichnet, dass** bei Abgabe eines Alarms, wenn der Autopilot (4) voreingeschaltet ist, der Führungsmodus durch das Abgeben dieses Alarms automatisch ausgelöst wird.

8. Verfahren nach Anspruch 7,
**dadurch gekennzeichnet, dass** der Führungsmodus durch das Betätigen eines Betätigungsmittels durch einen Piloten abschaltbar ist.

9. Verfahren nach einem der Ansprüche 5 bis 8,
**dadurch gekennzeichnet, dass** bei Abgabe eines Alarms, wenn der Autopilot (4) nicht eingeschaltet ist, der Führungsmodus automatisch ausgelöst wird, wenn ein Pilot den Autopiloten (4) einschaltet.

10. Verfahren nach einem der Ansprüche 5 bis 8,
**dadurch gekennzeichnet, dass** der Autopilot (4), wenn er nicht eingeschaltet ist, automatisch einschaltet wird und der Führungsmodus automatisch ausgelöst wird, bei Abgabe eines Alarms.

11. Verfahren nach einem der Ansprüche 5 bis 10,
**dadurch gekennzeichnet, dass**, wenn ein korrigierender Alarm durch eine Vorwarnung ersetzt wird, ein zuvor ausgelöster Führungsmodus in Funktion bleibt.

12. Verfahren nach einem der Ansprüche 5 bis 11,
**dadurch gekennzeichnet, dass** ein zuvor ausgelöster Führungsmodus automatisch abgeschaltet wird, wenn eine der folgenden Situationen auftritt:
- der Pilot schaltet den Autopiloten (4) aus,
- der Pilot löst einen anderen Führungsmodus aus,
- das Antikollisionssystem (3) gibt ein Signal für das Ende des Alarmzustandes ab.

13. Verfahren nach einem der Ansprüche 1 bis 12,
**dadurch gekennzeichnet, dass** bei Abgabe eines Alarms, wenn die Flugleitanlage (21) voreingeschaltet ist:
- eine Nachricht angezeigt wird, um einem Piloten den Alarm zu melden und
- der Anzeigemodus ausgelöst wird, wenn der Pilot ein dafür vorgesehenes Betätigungsmittel betätigt.

14. Verfahren nach einem der Ansprüche 1 bis 12,
**dadurch gekennzeichnet, dass** bei Abgabe eines Alarms, wenn die Flugleitanlage (21) voreingeschaltet ist, der Führungsmodus durch das Abgeben dieses Alarms automatisch ausgelöst wird.

15. Verfahren nach Anspruch 14,
**dadurch gekennzeichnet, dass** der Anzeigemodus durch das Betätigen eines Betätigungsmittels durch einen Piloten abschaltbar ist.

16. Verfahren nach einem der Ansprüche 1 bis 15,
**dadurch gekennzeichnet, dass** bei Abgabe eines Alarms, wenn die Flugleitanlage (21) nicht eingeschaltet ist, der Anzeigemodus automatisch ausgelöst wird, wenn ein Pilot die Flugleitanlage (21) einschaltet.

17. Verfahren nach einem der Ansprüche 1 bis 15,
**dadurch gekennzeichnet, dass**, wenn die Flugleitanlage (21) nicht eingeschaltet ist, diese automatisch einschaltet wird und der Anzeigemodus automatisch ausgelöst wird, bei Abgabe eines Alarms.

18. Verfahren nach einem der vorhergehenden Ansprüche,
**dadurch gekennzeichnet, dass**, wenn ein korrigierender Alarm durch eine Vorwarnung ersetzt wird, ein zuvor ausgelöster Anzeigemodus in Funktion bleibt.

19. Verfahren nach einem der vorhergehenden Ansprüche,
**dadurch gekennzeichnet, dass**, wenn der Pilot den Autopiloten (4) ausschaltet, der zuvor ausgelöste Führungsmodus verlassen wird und auf einer Flugleitanlage (21) ein Anzeigemodus ausgelöst wird oder, wenn er schon eingeschaltet war, weiterhin eingeschaltet beibehalten wird.

20. Verfahren nach einem der vorhergehenden Ansprüche,
**dadurch gekennzeichnet, dass** bei Abgabe einer Vorwarnung:
- wenn man sich anfänglich in einem Führungsmodus befindet, der zur Veränderung der Vertikalgeschwindigkeit des Flugzeugs (A) geeignet ist, ein Haltemodus der Vertikalgeschwindigkeit einschaltet wird, der zu der aktuellen Vertikalgeschwindigkeit des Flugzeugs (A) führt und
- wenn man sich anfänglich in einem Führungsmodus befindet, der eine konstante Vertikalgeschwindigkeit gewährleistet, dieser Führungsmodus beibehalten wird.

21. Verfahren nach einem der vorhergehenden Ansprüche,
**dadurch gekennzeichnet, dass** bei Abgabe eines korrigierenden Alarms ein spezieller Modus einschaltet wird, der zu einem Zielwert der Vertikalgeschwindigkeit führt.

22. Verfahren nach einem der vorhergehenden Ansprüche,
**dadurch gekennzeichnet, dass** bei Abgabe eines Alarms:
- wenn man sich anfänglich in einem Modus zur seitlichen Führung befindet, dieser Modus zur seitlichen Führung beibehalten wird und
- wenn anfänglich kein Modus zur seitlichen Führung eingeschaltet ist, ein Modus zum Halten des aktuellen Steuerkurses einschaltet wird.

23. Verfahren nach einem der vorhergehenden Ansprüche,
**dadurch gekennzeichnet, dass** bei Abgabe eines Alarms ein System zur automatischen Schubregelung der Motoren des Flugzeugs (A) in einen Modus zum Halten der Geschwindigkeit eingeschaltet wird und zwar unabhängig von dem Ausgangszustand des Systems zur automatischen Schubregelung.

24. Verfahren nach einem der vorhergehenden Ansprüche,
**dadurch gekennzeichnet, dass** bei Abgabe einer Vorwarnung, wenn das Antikollisionssystem (3) ein Signal für das Ende des Alarmzustandes ausgibt, zum Verlassen eines Ausweichmanövers die bei diesem Ausweichmanöver verwendeten Führungsmodi beibehalten werden.

25. Verfahren nach einem der vorhergehenden Ansprüche,
**dadurch gekennzeichnet, dass** bei Abgabe eines korrigierenden Alarms, wenn das Antikollisionssystem (3) ein Signal für das Ende des Alarmzustandes ausgibt, zum Verlassen eines Ausweichmanövers ein Modus eingeschaltet wird, der es ermöglicht, die Anfangsflugbahn wieder zu erreichen.

26. Verfahren nach Anspruch 25,
**dadurch gekennzeichnet, dass**:
- in Längsrichtung ein Modus zum Halten der Vertikalgeschwindigkeit einschaltet wird und ein Modus zum Erfassen der Höhe derart freigeschaltet wird, dass er eine Zielhöhe erfasst, wenn das Flugzeug (A) letztere erreicht, so dass die Anfangsflugbahn wieder erreicht wird und
- in Querrichtung der aktuelle Führungsmodus beibehalten wird.

27. Verfahren nach einem der vorhergehenden Ansprüche,
**dadurch gekennzeichnet, dass** bei einer Alarmänderung im Verlauf eines Ausweichmanövers das Manöver neu initialisiert wird.

28. Verfahren nach einem der vorhergehenden Ansprüche,
**dadurch gekennzeichnet, dass** bei Abgabe einer Vorwarnung, wenn ein Modus zum Erfassen der Höhe freigeschaltet ist, dieser freigeschaltet gehalten wird.

29. Verfahren nach einem der vorhergehenden Ansprüche,
**dadurch gekennzeichnet, dass** bei Abgabe eines korrigierenden Alarms, wenn ein Modus zum Erfassen der Höhe freigeschaltet ist:
- wenn ein vorgegebener Wert nicht in einem verbotenen Bereich der Vertikalgeschwindigkeit liegt, der Modus zum Erfassen der Höhe freigeschaltet gehalten wird;
- andernfalls dieser gesperrt wird.

30. Verfahren nach einem der vorhergehenden Ansprüche,
**dadurch gekennzeichnet, dass** bei Abgabe einer Vorwarnung ein Ausweichmodus dem Piloten als freigeschaltet dargestellt wird, und zwar entsprechend einer ersten besonderen Darstellung.

31. Verfahren nach einem der vorhergehenden Ansprüche,
**dadurch gekennzeichnet, dass** beim Abgeben eines korrigierenden Alarms ein Ausweichmodus dem Piloten als freigeschaltet dargestellt wird, und zwar entsprechend einer zweiten besonderen Darstellung.

32. Ausweichsystem für ein Flugzeug, wobei das Ausweichsystem (1) Folgendes umfasst:
- ein Antikollisionssystem (3), das geeignet ist, die Gefahr einer Kollision mit mindestens einem eindringenden Flugzeug (2) zu detektieren;
- Berechnungsmittel (4) um zumindest Ausweich-Sollwerte automatisch zu bestimmen, die es ermöglichen, jegliche Kollision zu vermeiden, wenn sie auf das Flugzeug (A) angewandt werden und
- mindestens ein Ausweich-Hilfsmittel (6, 21), das mit den Berechnungsmitteln (4) verbunden ist,
**dadurch gekennzeichnet, dass**:
- das Antikollisionssystem (3) so ausgebildet ist, dass es einen Alarm abgibt und Ausweich-Informationen, die zumindest einen Grenzwert der Vertikalgeschwindigkeit umfassen, bestimmt, wenn es die Gefahr einer Kollision detektiert,
- die Berechnungsmittel (4) Folgendes umfassen:
• Mittel (8), um bei Abgabe eines Alarms zumindest ausgehend von dem Grenzwert der Vertikalgeschwindigkeit erste Sollwerte VZZiel zu bestimmen, die als Vertikalgeschwindigkeit ausgedrückt werden und die es ermöglichen, eine Kollision zu vermeiden und
• Mittel (9), um diese ersten Sollwerte VZZiel in Sollwerte NZEinst zu transformieren, die als Lastvielfaches ausgedrückt werden unter Verwendung des folgenden Ausdrucks:
NZEinst = K.(VZaktuell - VZZiel)
in dem:
° VZaktuell der Wert der aktuellen Vertikalgeschwindigkeit des Flugzeugs (A) ist und
° K eine von der aktuellen Geschwindigkeit aus Flugzeugs (A) abhängige Variable ist und
- das Ausweich-Hilfsmittel eine Flugleitanlage (21) umfasst, die einen Anzeigemodus ausführt, der es ermöglicht, die Sollwerte NZEinst des Lastvielfachen anzuzeigen.

33. Ausweichsystem nach Anspruch 32,
**dadurch gekennzeichnet, dass** die Berechnungsmittel (4) Teil eines Autopiloten des Flugzeugs (A) sind.

34. Ausweichsystem nach Anspruch 32 oder 33,
**dadurch gekennzeichnet, dass** es zusätzlich ein Anzeigemittel (11) umfasst, um bei Abgabe eines Alarms eine Nachricht anzuzeigen, die dem Piloten den Alarm meldet.

35. Ausweichsystem nach einem der Ansprüche 32 bis 34,
**dadurch gekennzeichnet, dass** das Ausweich-Hilfsmittel eine Einrichtung (6) zur automatischen Führung umfasst, die geeignet ist, einen Führungsmodus auszuführen, der es ermöglicht, das Flugzeug (A) nach Maßgabe von Ausweich-Sollwerten aus den Berechnungsmitteln (4) automatisch zu führen.

36. Ausweichsystem nach Anspruch 35,
**dadurch gekennzeichnet, dass** es zusätzlich ein Betätigungsmittel umfasst, das von dem Piloten betätigbar ist und das es ermöglicht, bei seiner Betätigung den von der Einrichtung (6) zur automatischen Führung ausgeführten Führungsmodus auszulösen.

37. Ausweichsystem nach einem der Ansprüche 32 bis 36,
**dadurch gekennzeichnet, dass** es zusätzlich ein Betätigungsmittel umfasst, das von dem Piloten betätigbar ist und das es ermöglicht, bei seiner Betätigung den von der Flugleitanlage (21) ausgeführten Anzeigemodus auszulösen.

38. Flugzeug,
**dadurch gekennzeichnet, dass** es ein Ausweichsystem (1), wie das unter einem der Ansprüche 32 bis 37 spezifizierte umfasst.
